# EUROPÄISCHE PATENTSCHRIFT

(11) **EP 0 116 295 B1**
(45) Veröffentlichungstag und Bekanntmachung des Hinweises auf die Patenterteilung: **29.06.1988**
(21) Anmeldenummer: 84100283.5
(22) Anmeldetag: 12.01.1984
(51) Int. Cl.: E04G 9/08

(54) **Schalung aus selbstverbindenden Schalelementen**
Form consisting of self-connecting form elements
Coffrage constitué des éléments de coffrage auto-assemblants

(30) Priorität: 19.01.1983 HU 16683
(43) Veröffentlichungstag der Anmeldung: 22.08.1984
(73) Patentinhaber: PETHÖ, Lászlo, H-2030 Erd (HU); PETHÖ, Tibor, H-2030 Erd (HU); PETHÖ, Gábor, H-2030 Erd (HU); PETHÖ, Lászlo, Jr., H-2030 Erd (HU)
(72) Erfinder: PETHÖ, Lászlo, H-2030 Erd (HU); PETHÖ, Tibor, H-2030 Erd (HU); PETHÖ, Gábor, H-2030 Erd (HU); PETHÖ, Lászlo, Jr., H-2030 Erd (HU)
(74) Vertreter: Eitle, Werner, Dipl.Ing.

(56) Entgegenhaltungen:
- DE-A- 2 349 601
- DE-A- 2 520 553
- DE-C- 844 817
- DE-U- 1 863 364
- DE-U- 7 308 054
- GB-A- 941 417

## Beschreibung

Die vorliegende Erfindung betrifft eine Schalung aus unmittelbar miteinander verbundenen, sowie lösbar aneinander befestigten Schalelementen, die an ihrer einen (oberen) Kantenfläche mit mehreren, in Längsrichtung hintereinander angeordneten Vorsprüngen versehen sind, welche in Ausnehmungen an der anderen gegenüberliegenden (unteren) Kantenfläche der anschließenden Schalelemente eingreifen.

Es ist bekannt, daß die Anwendung von Schalungen, welche auf den verschiedensten Gebieten der Bauindustrie eingesetzt werden, insbesondere Holzschalungen, Tunnelschalungen, sogenannte Tischschalungen und dergl. einerseits Fachkräfte und andererseits komplizierte Hub-und Tragkonstruktionen von bedeutendem technischen Aufwand erfordert. Außerdem kann ein großer Teil der benutzten Schalelemente bei weiteren Einsätzen nur nach bedeutender Umgestaltung, z. B. durch Sägen, wiederverwendet werden.

Bei einer bekannten, dem Oberbegriff des Anspruches 1 entsprechenden Schalung nach der DE-U-1 863 364 sind die Vorsprünge in Form von zylindrischen Bolzen ausgebildet, die mit Spiel in die in Form von Bohrungen oder Büchsen ausgestalteten Ausnehmungen eingreifen, wobei jedem Bolzen jeweils eine Bohrung oder Büchse zugeordnet ist. Bei dieser bekannten Schalung sind die einzelnen Schalelemente relativ groß. Für den Aufbau derartiger bekannter Schalungen sind Fachkräfte und Hub- und Tragkonstruktionen erforderlich.

Der Erfindung liegt die Aufgabe zugrunde, eine Schalung zu schaffen, deren Einsatz keine Fachkräfte und keine komplizierten Hub- und Tragkonstruktionen erfordert. Die Schalung soll ferner mehrmals und über Jahre wiederverwendbar und ihre Handhabung durch eine Person möglich sein. Der Transport soll darüberhinaus einfach und ohne spezielles Transportmittel durchführbar sein.

Diese Aufgabe wird erfindungsgemäß dadurch gelöst, daß die Vorsprünge als hohlkastenförmige Quader mit zwei senkrecht zur Längsrichtung des Schalelementes offenen Seitenflächen ausgebildet sind und mit ihrer gesamten Höhe mit Passung in den Ausnehmungen der anschließenden Schalelemente sitzen, so daß sie an den Seitenwänden dieser Ausnehmungen anliegen, wobei jedes Schalelement jeweils eine einzige, sich über dessen gesamte Länge erstreckende Ausnehmung aufweist.

Durch die erfindungsgemäßen Maßnahmen ist eine Schalung geschaffen, bei der die Schalelemente in Form von modulartigen Elementen ausgebildet sind, wodurch Schalungen praktisch jeder Art durch eine Person, d.h. ohne technisch aufwendige Mittel zusammengestellt werden können. Jedes Schalelement ist darüberhinaus nach dem Zerlegen der Schalung vollwertig wiederverwendbar.

Eine vorteilhafte Ausbildung des Gegenstandes nach dem Patentanspruch 1 ist dem Anspruch 2 zu entnehmen.

Die erfindungsgemäße Schalung wird unter Bezugnahme auf eine in der Zeichnung dargestellte vorteilhafte Ausführungsform näher erläutert. Es zeigt:
Fig. 1 eine aus Schalelementen zusammengebaute erfindungsgemäße Schalung,
Fig. 2 einen Schnitt durch die Schalung gemäß der Figur 1 in der Ebene A-A,
Fig. 3 eine Ansicht eines Schalelementes, teilweise im Schnitt, und
Fig. 4 einen Schnitt durch das Schalelement gemäß Fig. 3 in der Ebene B-B.

Die in Fig. 1 dargestellte erfindungsgemäße Schalung besteht aus Schalelementen 1, die derart zusammengebaut sind, daß die an der oberen Kantenfläche des aufgrund einer gegebenen Maßreihe, z. B. in Abmessungen 100, 200, 300 ... 1500, 2000 mm gestalteten Schalelementes 1 ausgebildeten Vorsprünge 2 in Ausnehmungen 3 eines über dem Schalelement 1 angeordneten anderen Schalelementes 1 eingepaßt sind, wie es in Fig. 2 gut sichtbar ist.

Die Anordnung kann dabei entlang den zueinander parallelen Längsflächen der Schalelemente erfolgen. Die Anordnung der Vorsprünge 2 und der Ausnehmungen 3 ermöglicht jedoch auch eine zueinander querstehende Anordnung.

Wie aus den Figuren 3 bis 4 ersichtlich, kann mittels der in die Ausnehmungen 3 passenden Vorsprünge 2 eine Schalung beliebiger Ausbildung aus den Schalelementen 1 zusammengestellt werden.

Die Schalung wird aus den miteinander verbundenen Schalelementen 1 gebildet. Die Festigkeit der Schalung wird einerseits durch die Ausbildung und Selbstverbindung der Schalelemente 1 untereinander, andererseits durch die an die Schalelemente anbaubaren Stützpfeiler 4 sichergestellt. Aus den Schalelementen 1 kann jede Schalung mit genauen Abmessungen hergestellt werden, denn die Elemente sind nach Art von Modulen in einer festgelegten Maßreihe hergestellt.

Die Schalelemente 1 können aus thermoplastischem, schlagfesten Material, aus Leichtmetall, aus Stahl oder aus einer Kombination dieser Werkstoffe in an sich bekannter Weise hergestellt werden.

Die Methode der Herstellung der Schalung ist die folgende:
Nach der Geländeerschließung und Ausbildung des horizontalen Bodens bzw. im Falle von fallendem Boden, nach der Ausbildung der an die Abmessungen der Schalelemente angepaßten entsprechenden horizontalen Abstufung, wird die erste Reihe der Schalelemente 1 den Abmessungen entsprechend auf den Boden gesetzt. Im Anschluß daran werden - unter Beachtung der Verbindung - die zweite und die nächsten Reihen in der Weise aneinander gesetzt, daß auch die die Stützpfeiler 4 bildenden Schalelemente 1 in entsprechendem Abstand eingebaut werden können. Die Höhe der Schalung kann während des Betoniervorganges bis zur erforderlichen Höhe fortlaufend miterhöht werden. Es ist nicht notwendig, im voraus die vollständige Höhe aufzubauen. Auf diese Weise ist auch das Einfüllen des Betons erleichtert.
Nach der nötigen Abbindezeit des Betons können die Elemente einzeln ohne Beschädigung und ohne Maschine abgenommen werden. Die aus den erfindungsgemäßen, sich selbst verankernden Schalelementen 1 zusammengestellte Schalung kann für die Schalung von Pfeilern und Ebenen von Fundamenten von Wohnhäusern und anderen Gebäuden, weiterhin auch für die Schalung von vertikalen Wänden und verschiedenen Profilen eingesetzt werden. Bei Ausbildung von Zierformen sind die Schalelemente auch für die Fundamentierung von Zierzäunen geeignet.

Die Schalung kann aus den Schalelementen einfach, schnell und maßgerecht aufgebaut werden, ohne daß es einer Fachausbildung bedarf. Das Anordnen der Elemente und das Aufbauen der Schalung kann von einer einzigen Person durchgeführt werden. Ein wesentlicher Vorteil besteht darin, daß die Schalelemente ohne Verlust, d.h. praktisch unbegrenzt wiederverwendet werden können.

Die Ausschalung kann auf einfache Weise und ohne Unfallgefahr durchgeführt werden, denn es ist lediglich erforderlich, Schalung in ihre Elemente zu zerlegen. Auch die Stützpfeiler werden dabei fortlaufend zerlegt.

Bei der Herstellung der Schalung sind keinerlei Hilfsmittel oder Spezialwerkzeuge, wie z. B. Draht, Nägel, Bauklammern, hydraulische Hebel usw., erforderlich.

Die Rauhigkeit der mit der erfindungsgemäßen Schalung gefertigten Betonfläche kann auf ein Minimum reduziert werden. Der Einbau von Anschlußarmaturen ist einfach. Der Einbau von Abstandhaltern ist nicht erforderlich und die zusammengebaute Konstruktion ist selbsthaltend.

## Patentansprüche

1. Schalung aus unmittelbar miteinander verbundenen, sowie lösbar aneinander befestigten Schalelementen (1), die an ihrer einen (oberen) Kantenfläche mit mehreren, in Längsrichtung hintereinander angeordneten Vorsprüngen (2) versehen sind, welche in Ausnehmungen (3) an der anderen genüberliegenden (unteren) Kantenfläche der anschließenden Schalelemente (1) eingreifen, dadurch gekennzeichnet, daß die Vorsprünge (2) als hohlkastenförmige Quader mit zwei senkrecht zur Längsrichtung des Schalelementes (1) offenen Seitenflächen ausgebildet sind und mit ihrer gesamten Höhe mit Passung in den Ausnehmungen (3) der anschließenden Schalelemente (1) sitzen, so daß sie an den Seitenwänden dieser Ausnehmungen (3) anliegen, wobei jedes Schalelement (1) jeweils eine einzige, sich über dessen gesamte Länge erstreckende Ausnehmung (3) aufweist.

2. Schalung nach Anspruch 1, dadurch gekennzeichnet, daß sie an die aufeinander und nebeneinander angeordneten Schalelemente (1) angebaute Stützpfeiler (4) aufweist, die aus denselben Schalelementen ausgebildet sind.

## Claims

1. Shuttering of shuttering elements (1) which are directly connected with one another and detachably secured to one another, which are provided on their one (upper) edge face with a plurality of projections (2) arranged one behind another in the longitudinal direction which engage in recesses (3) on the other, opposite (lower) edge face of the adjoining shuttering elements (1), characterised in that the projections (2) are made as parallelepipeds of hollow box form with two side faces open perpendicularly of the longitudinal direction of the shuttering element (1) and are seated with their entire height fitting in the recesses (3) of the adjoining shuttering elements (1), so that they rest on the side walls of these recesses (3), each shuttering element (1) comprising a single recess (3) extending over its entire length.

2. Shuttering according to Claim 1, characterised in that it comprises support pillars (4) built on to the shuttering elements (1) arranged one upon and one beside another, which pillars are formed from the same shuttering elements.

## Revendications

1. Coffrage constitué par des éléments de coffrage (1) pouvant être reliés directement les uns aux autres et également fixés les uns aux autres de façon amovible, qui sont munis sur l'une de leurs surfaces de chant (supérieure) de plusieurs saillies (2) disposées les unes à la suite des autres en direction longitudinale, qui pénètrent dans des évidements (3) de l'autre surface de chant (inférieure) située en face de l'élément de coffrage qui s'y raccorde, caractérisé en ce que les saillies (2) sont constituées par des éléments de parallélépipèdes ayant la forme de caissons creux comprenant deux surfaces latérales ouvertes et perpendiculaires à la direction longitudinale de l'élément de coffrage (1) et qui se disposent sur la totalité de leur hauteur et avec jeu dans les évidements (3) de l'élément de coffrage (1) qui s'y raccorde de manière à s'appliquer contre les parois latérales de ces évidements (3), chaque élément de coffrage (1) comprenant un unique évidement (3) s'étendant sur la totalité de sa longueur.

2. Coffrage selon la revendication 1, caractérisé en ce qu'il comprend des piliers d'appui (4) montés sur les éléments de coffrage (1) disposés les uns sur les autres et les uns à côté des autres, piliers qui sont constitués par les mêmes éléments de coffrage.
